# EUROPÄISCHE PATENTANMELDUNG

(11) **EP 2 792 812 A2**
(43) Veröffentlichungstag der Anmeldung: **22.10.2014**
(21) Anmeldenummer: 13167817.9
(22) Anmeldetag: 15.05.2013
(51) Int. Cl.: E04F 21/18

(54) **Lochschablone**

(30) Priorität: 19.04.2013 DE 102013006736
(71) Anmelder: Boor, Tim, 66333 Völklingen (DE); Boor, Tina, 66333 Völklingen (DE)
(72) Erfinder: Boor, Alfred, 66333 Völklingen (DE)
(74) Vertreter: Thiel, Christian

(57) **Zusammenfassung**

Die Erfindung betrifft eine Lochschablone zum Beschichten von Untergrund mit Fliesenkleber, die über Distanzelemente (1) einen Abstand zum Untergrund hält. Lochschablonen nach Stand der Technik haben den Nachteil, dass sie keine einfache und saubere Positionierung der zu verlegenden Platten ermöglichen, ohne dass der Fliesenkleber herabtropft und die umliegend verlegten Platten beschmutzt. Es ist Aufgabe der Erfindung eine Lochschablone zu schaffen, die eine gleichmäßige Beschichtung der zu verlegenden Platten ermöglicht und gleichzeitig ein sauberes Verlegen der Platten ermöglicht. Zur Lösung dieser Aufgabe schlägt die Erfindung ausgehend von einer Lochschablone der eingangs genannten Art vor, dass die Lochschablone ein Lochraster (2) aufweist mit einem Lochanteil zwischen 20 % und 40 % der Lochschablonenfläche.

## Beschreibung

Die Erfindung betrifft eine Lochschablone zum Beschichten von Untergrund mit Fliesenkleber, die über Distanzelemente einen Abstand zum Untergrund hält.

Lochschablonen der genannten Art sind beispielsweise aus der britischen Patentanmeldung GB 2 174 447 A1 bekannt. Dabei handelt es sich um eine Fliesenlegerhilfe, die aus einem mit Durchlässen versehenen Kasten besteht, in den die zu verlegende Platte gelegt wird und der eine Haltevorrichtung aufweist. Die freiliegende Verbindungsseite der Platte wird mit einer einstellbaren Menge an Fliesenkleber beschichtet. Anschließend wird die Fliesenlegerhilfe über die Haltevorrichtung in die Montageposition gebracht. Um die Platte von der Fliesenlegerhilfe zu trennen, greift der Benutzer mit seinen Fingern durch die Durchlässe und drückt damit die Platte heraus.

Lochschablonen der genannten Art haben den Vorteil, dass sie eine gleichmäßige Beschichtung von Fliesenkleber auf der Verbindungsseite der zu verlegenden Platten ermöglichen. Damit werden Hohlräume zwischen den verlegten Platten und dem Untergrund minimiert. Derartige Hohlräume führen beispielsweise bei Fliesen dazu, dass diese im Bereich des Hohlraums Risse bekommen. Beim Begehen entsteht ein Hohlklang. Wirkt beispielsweise eine punktuelle Last auf die Fliese im Bereich eines Hohlraumes, kann die Kraft nicht unmittelbar abgeführt werden. Das für Keramiken kennzeichnende spröde Materialverhalten führt dazu, dass die Fliese an dieser Stelle einbricht. Ebenso können Hohlräume dazu führen, dass sich die verlegte Platte infolge mangelnder Haftung vom Untergrund ablöst.

Das Problem der unzureichenden Bedeckung mit Fliesenkleber gewinnt an Bedeutung bei den heute vielfach angewandten großformaligen Keramikplatten, die mehr als 3 m lang und 1,20 m breit sein können. Eine ungleichmäßige Klebebedeckung führt schon bei geringer Belastung zum Bruch der Platte. Entsprechendes gilt auch für Platten aus anderen Materialien, etwa Naturstein und Glas.

Vorgenannte Lochschablonen haben den Nachteil, dass sie keine einfache und saubere Positionierung der zu verlegenden Platte ermöglichen, ohne dass der Fliesenkleber herabtropft und die umliegend verlegten Platten beschmutzt.

Es ist Aufgabe der Erfindung eine Lochschablone der eingangs genannten Art zu schaffen, die eine gleichmäßige Beschichtung der zu verlegenden Platten ermöglicht und gleichzeitig ein sauberes und einfacheres Verlegen der Platten ermöglicht.

Zur Lösung dieser Aufgabe schlägt die Erfindung ausgehend von einer Lochschablone der eingangs genannten Art vor, dass die Lochschablone ein Lochraster aufweist mit einem Lochanteil zwischen 10% und 30% der Lochschablonenfläche.

Die erfindungsgemäße Lochschablone kann zum Verlegen von Fliesen, aber auch anderen Belägen, etwa Natursteinplatten und Glas, verwandt werden. Fliesenkleber im Sinne der Erfindung ist jeder Kleber, der vom Verlegen von Boden- und Wandbelägen eingesetzt werden kann.

Eine derartige Lochschablone hat das zum Stand der Technik konträre Prinzip, nicht die zu verlegende Platte, sondern den Untergrund mit Fliesenkleber zu beschichten. Damit kommt die zu verlegende Platte erst mit dem Kleberbett in Kontakt, wenn sie in ihrer Montageposition ist. Der Untergrund wird mit einer 2 bis 3 mm dicken Kontaktschicht vorbereitet. Dann wird die Lochschablone auf ihren Distanzelementen über den zu belegenden Untergrund positioniert. Anschließend wird durch die Lochschablone hindurch Fliesenkleber aufgetragen, der sich durch das Lochraster auf dem zu belegenden Untergrund verteilt. Nach Abheben der Lochschablone verbleibt eine dem Lochraster entsprechende Formation von Fliesenkleberkegelstümpfen. Der Lochanteil zwischen 10% und 30% der Lochschablonenfläche bewirkt, dass sich der Fliesenkleber beim Aufsetzen und Andrücken der zu verlegenden Platte gleichmäßig auf der Verbindungsseite der zu verlegenden Platte verteilt und wenig Hohlräume entstehen. In welchem Bereich sich der Lochanteil genau befindet hängt zum einen von der gewünschten Distanz zwischen der zu verlegenden Platte vom Untergrund ab, sowie von der Beschaffenheit des Fliesenklebers. Während die übliche Deckung der Verbindungsfläche der verlegten Platten bei 60% bis 70% liegt, ermöglicht die Lochschablone nach Lehre der Erfindung eine Deckung von bis zu 97%. Eine Hohlraumbildung lässt sich somit nahezu völlig vermeiden. Dies macht eine erfindungsgemäße Lochschablone besonders geeignet für großformalige Platten.

Eine besonders bevorzugte Ausführungsform der Erfindung sieht vor, dass der Lochanteil der Lochschablonenfläche etwa 20% beträgt. Es hat sich herausgestellt, dass dieser Lochanteil bei den meisten marktüblichen Fliesenklebern die beste Flächendeckung bietet. Die hierzu optimale Distanz der Lochschablone vom Untergrund liegt bei ungefähr 20 bis 25 mm.

Das Lochraster ist zweckmäßiger Weise ein regelmäßiges Lochraster. Dies verhindert, dass ein Bereich eine zu geringe Fliesenklebermenge erhält, was zu Hohlräumen führen würde. Idealerweise haben alle Durchlässe den gleichen Abstand voneinander.

Bevorzugt liegt der Lochdurchmesser zwischen 30 mm und 50 mm, insbesondere bei etwa 40 mm. Der Lochdurchmesser steht in enger Beziehung zum regelmäßigen Abstand der Durchlässe des Lochrasters. Insgesamt führen vor allem diese beiden Faktoren zu einer gleichmäßigen Deckung mit Fliesenkleber zwischen dem Untergrund und der verlegten Platte.

Um die Fliesenkleberdeckung weiter zu erhöhen, ist vorgesehen, dass die Lochschablone an den Ecken und/oder entlang der Kanten angeordnete Durchbrechungen aufweist, deren Fläche größer ist, als die Fläche der innen liegenden Durchlässe der Lochschablone. Die Erfahrung hat gelehrt, dass der Fliesenkleber häufig an den Ecken sowie entlang der Kanten eine schlechte Verteilung aufweist. Die Vergrößerung der Löcher verbessert die Verteilung des Fliesenklebers an diesen kritischen Bereichen.

Eine vorteilhafte Ausgestaltung von Distanzelementen besteht darin, dass die Lochschablone umlaufende und zur Lochschablone orthogonale Kanten aufweist. Die Kanten sollten eine Höhe von etwa 20 mm aufweisen, entsprechend der gewünschten Kleberschichtdecke. Neben der Funktion der orthogonalen Kanten als Distanzelemente, wirken diese sich zusätzlich sehr positiv auf die Steifigkeit der Lochschablone aus. Dies führt zu einer deutlich steiferen und damit langlebigeren Lochschablone. Gleichzeitig bewirken sie eine Akkumulation von Fliesenkleber entlang der Kanten.

Eine alternative Ausführungsform der Lochschablone sieht vor, dass der Abstand der Lochschablone zum Untergrund über auf der Fläche angeordnete Distanzelemente eingestellt wird. Dies ist vor allem durch Schieb-, Steck- oder Schraubvorrichtungen realisierbar und bietet eine kostengünstige Möglichkeit die Lochschablone den entsprechenden Anforderungen an die Distanz anzupassen. Eine bevorzugte Variante sieht vor, die Lochschablone mit einer umlaufenden Kante und wenigstens einem mittig angeordneten Distanzelement auszustatten.

Eine besonders hochwertige Ausführungsform der Lochschablone besteht aus Metall. Dem entgegen ermöglicht Kunststoff eine besonders günstige Ausführungsform. Beide Werkstoffe sind gegenüber dem Fliesenkleber chemisch resistent. Metall hat jedoch den Vorteil, dass es nahezu verschleißfrei wiederverwendet werden kann. Kunststoff kann nach längerer Zeit zu Versprödung oder zu Rissen führen. Mithin gibt es Ausführungsformen für den professionellen sowie für den hobbymäßigen bzw. privaten Einsatz der Lochschablone.

Um die Verwendung der Lochschablone zu erleichtern ist vorgesehen, dass die Lochschablone mit einer Haltevorrichtung ausgestattet ist. Diese Haltevorrichtung ermöglich ein zum Untergrund orthogonales Abheben der Lochschablone, womit eine Scherung der Lochschablone und damit eine Störung der Ausrichtung der Fliesenkleberkegel ausgeschlossen ist. Zudem verbessert eine Haltevorrichtung die Handhabung der Lochschablone im Allgemeinen erheblich.

Um eine ideale Verteilung des Fliesenklebers auf der Verbindungsseite der zu verlegenden Platte zu gewährleisten, sollte die Lochschablone vom Untergrund eine Distanz von 10 mm bis 30 mm, vorzugsweise 20 mm, aufweisen. Die sich damit ergebenden Fliesenkleberkegel haben konsequenterweise ebenfalls eine Höhe vorzugsweise von 20 mm. Wird eine zu verlegende Platte senkrecht auf die Achse eines Fliesenkleberkegels gelegt, verteilt sich der Fliesenkleber radial und weist genügend Masse auf, um eine weitestgehend lückenlose Deckung der Verbindungsfläche zu gewährleisten. Abhängig vom Lochdurchmesser ist die Distanz der Lochschablone zum Untergrund einzustellen.

Die erfindungsgemäßen Lochschablonen haben eine Größe, die auf das jeweilige Fliesenformat abgestimmt ist. So sind Größen von 0,40 x 0,40 m, 0,40 x 0,60 m, 0,50 x 1,00 m oder 0,60 x 1,20 m ohne weiteres möglich. Der Fliesenleger unterscheidet selbst über das jeweils beste Format.

Ein Ausführungsbeispiel der Erfindung wird im Folgenden anhand einer Abbildung näher erläutert. Es zeigt:
- Figur 1:: Eine Prinzipskizze als Draufsicht der nach Lehre der Erfindung.

Figur 1 zeigt eine Lochschablone nach Lehre der Erfindung. Dabei sind als umlaufende Distanzelemente zur Lochschablone orthogonale Kanten 4 ausgebildet. Über die gesamte Lochschablonenfläche erstreckt sich ein Lochraster 6. An jeweils jeder Ecke 3 und entlang der Kanten 4 finden sich Durchbrechungen 5, deren Fläche größer ist, als die Fläche der innen liegenden Löcher 6 der Lochschablone 2. Über die Haltevorrichtung 7 lässt sich die Lochschablone sicher abheben. Mittig befindet sich ein Distanzelement 1, das die gleiche Höhe über der Schablonenfläche 2 aufweist wie die Kanten 4. Der Abstand zwischen Schablone und Untergrund ist auf 20 mm eingestellt.

Zur Anwendung wird die Lochschablone auf den vorbereiteten und zu belegenden Untergrund gelegt. Durch das Distanzelement 1 und die Kanten 4 entsteht ein freier Raum, der durch die Durchlässe 6 des Lochrasters 2 sowie durch die Durchbrechungen 5 an den Ecken 3 und den Kanten 4 mit Fliesenkleber gefüllt wird. Unter den Durchbrechungen 5 und den Durchlässen 6 bilden sich Fliesenkleberkegel. Über die Haltevorrichtung 7 wird die Lochschablone orthogonal zum Untergrund abgehoben und hinterlässt einzig die gleichmäßig verteilten Fliesenkleberkegel auf dem Untergrund. Auf diese Fliesenkleberkegelstruktur wird nun die vorbereitete Platte gelegt und angedrückt. Zwischen der Platte und dem Untergrund verbleiben praktisch keine Hohlräume.

Die dargestellte Lochschablone hat eine Größe von 0,60 x 1,20 m und kann sowohl für kleinere als auch größere Formate eingesetzt werden.

## Patentansprüche

1. Lochschablone zum Beschichten von Untergrund mit Fliesenkleber, die über Distanzelemente (1) einen Abstand zum Untergrund hält, **dadurch gekennzeichnet, dass** die Lochschablone ein Lochraster (2) aufweist mit einem Lochanteil zwischen 10 % und 30 % der Lochschablonenfläche.

2. Lochschablone nach Anspruch 1, **dadurch gekennzeichnet, dass** der Lochanteil der Lochschablonenfläche 20 % beträgt.

3. Lochschablone nach Anspruch 1 oder 2, **dadurch gekennzeichnet, dass** das Lochraster ein regelmäßiges Lochraster (2) ist.

4. Lochschablone nach einem der vorgenannten Ansprüche, **dadurch gekennzeichnet, dass** der Lochdurchmesser zwischen 30 mm und 50 mm liegt.

5. Lochschablone nach einem der vorgenannten Ansprüche, **dadurch gekennzeichnet, dass** sie an den Ecken (3) und/oder entlang der Kanten (4) angeordnete Durchbrechungen (5) aufweist, deren Fläche größer ist, als die Fläche der innenliegenden Durchlässe (6) der Lochschablone.

6. Lochschablone nach einem der vorgenannten Ansprüche, **dadurch gekennzeichnet, dass** die Lochschablone umlaufende und zu ihr orthogonale Kanten (4) aufweist, die als Distanzelemente wirken.

7. Lochschablone nach einem der Ansprüche 1 bis 5, dass der Abstand der Lochschablone zum Untergrund über auf der Fläche angeordnete Distanzelemente (1) eingestellt ist.

8. Lochschablone nach einem der vorgenannten Ansprüche, dass die Lochschablone aus Metall oder Kunststoff besteht.

9. Lochschablone nach einem der vorgenannten Ansprüche, dass die Lochschablone mit einer Haltevorrichtung (7) ausgestattet ist.

10. Lochschablone nach einem der vorgenannten Ansprüche, **dadurch gekennzeichnet dass** die Distanzelemente (1) eine Distanz von 10 mm bis 30 mm, vorzugsweise 20 mm, zum Untergrund einstellen..
